# FASCICULE DE BREVET EUROPEEN

(11) **EP 3 250 299 B1**
(45) Date de publication et mention de la délivrance du brevet: **07.08.2019**
(21) Numéro de dépôt: 16713512.8
(22) Date de dépôt: 28.01.2016
(51) Int. Cl.: A63C 9/00, A41D 13/018

(54) **DISPOSITIF DE DÉTECTION DE LA PERTE D'UN SKI**
VORRICHTUNG ZUR ERKENNUNG DES VERLUSTES EINES SKIS
DEVICE FOR DETECTING THE LOSS OF A SKI

(30) Priorité: 28.01.2015 FR 1550655
(43) Date de publication de la demande: 06.12.2017
(73) Titulaire: In&Motion, 74650 Chavanod (FR)
(72) Inventeur: HONORE, Valentin, 74000 Annecy (FR); TISSOT, Pierre-François, 73800 Chignin (FR); THOMAS, Rémi, 74940 Annecy Le Vieux (FR)
(74) Mandataire: Oudin, Stéphane
(86) Numéro de dépôt international: PCT/FR2016/050183
(87) Numéro de publication internationale: WO 2016/120567

(56) Documents cités:
- EP-A1- 0 047 629
- WO-A1-89/07965
- WO-A2-2009/092596
- DE-A1- 2 700 238
- DE-A1- 2 736 600
- DE-A1- 3 108 935
- DE-U1- 9 016 306
- GB-A- 2 498 985
- US-A1- 2002 118 109

## Description

### Domaine technique

La présente invention concerne le domaine de la prévention des blessures liées à la pratique du ski en général et plus particulièrement un dispositif de détection de la perte d'un ski par un skieur. L'invention concerne également un gilet gonflable de sécurité associé audit dispositif de détection de la perte d'un ski.

### Technique antérieure

Avec la démocratisation de la pratique du ski et notamment du ski dit "extrême" tel que le ski hors-piste ou encore le ski lors de compétions de ski-cross inspirées du moto-cross, on a cherché à mettre au point des systèmes destinés à protéger les skieurs lors de chute et plus spécifiquement les parties de leur corps les plus exposées telles que, par exemple, la nuque, le thorax, la colonne vertébrale, l'abdomen et les hanches.

Ainsi, on a développé des protections dites "passives" comprenant des renforts semi-rigides portées par le skieur sous sa combinaison. Ces protections sont certes efficaces mais présentent l'inconvénient majeur d'entraver les mouvements du skieur et donc de limiter ses performances.

Afin de remédier à cet inconvénient, des protections dites "intelligentes" ont été élaborées. Ce type de protections est classiquement constitué d'un gilet gonflable de sécurité d'encombrement très faible et apte à être gonflé très rapidement par un gaz, lors de la chute du skieur, pour éviter à ce dernier de percuter violemment le sol. Le fonctionnement de ce gilet est analogue au fonctionnement des "airbags" installés dans les véhicules. L'un des principaux problèmes rencontrés lors de la mise au point de ces protections actives est de détecter l'instant où le skieur commence à chuter et donc le moment où le déclenchement du déploiement du gilet gonflable de sécurité doit être activé.

Pour ce faire, on connaît des dispositifs électroniques mesurant en temps réel, à l'aide d'algorithmes et de capteurs, la position et le mouvement du skieur. Toutefois, ces dispositifs sont complexes et onéreux à réaliser et à mettre en oeuvre en raison notamment des conditions sévères d'utilisation (taux d'humidité élevé, température très basse et chocs) et de la complexité liée à l'algorithme. Le document WO89/07965 A1 divulgue un dispositif de détection suivant le préambule de la revendication 1.

### Exposé de l'invention

Le but de la présente invention est donc de pallier les inconvénients précédemment cités et de présenter une alternative aux dispositifs de détection de chute en proposant un dispositif de détection de la perte d'au moins un ski engendrant la chute d'un skieur, ledit dispositif étant fiable, résistant, facile à réaliser et à mettre en oeuvre.

Conformément au premier objet de l'invention, il est donc proposé un dispositif de détection de la perte d'un ski, ledit ski étant muni d'une fixation emprisonnant une chaussure de sorte à la rendre solidaire dudit ski, ledit dispositif de détection comportant un détecteur de proximité fixé sur le ski ou la fixation et la chaussure et apte à détecter si la chaussure est à proximité ou non du ski et/ou de sa fixation et à émettre un signal d'alerte lorsque la chaussure n'est plus à proximité du ski et/ou de sa fixation, ledit détecteur de proximité étant sans liaison mécanique entre la chaussure et le ski et/ou sa fixation, ledit dispositif de détection étant remarquable en ce qu'il comporte un capteur de vitesse associé audit détecteur de proximité et apte à mesurer la vitesse linéaire du skieur et donc du ski et à n'autoriser l'émission du signal d'alerte par le détecteur de proximité que lorsque ladite vitesse linéaire atteint ou dépasse un seuil critique prédéterminé.

Le détecteur de proximité est de préférence du type à effet Hall.

Selon un mode de réalisation préféré, le détecteur de proximité comporte un aimant et un capteur disposé en vis-à-vis dudit aimant et comportant une carte électronique, un accumulateur d'énergie et des moyens de communication pour émettre le signal d'alerte.

Lesdits aimant et capteur sont de préférence respectivement fixés sur la talonnière de la fixation du ski et sur l'arrière de la chaussure.

De manière avantageuse, l'aimant est fixé sur la partie supérieure articulée de la talonnière.

Les moyens de communication sont du type sans fil et aptes à émettre des signaux de radiocommunication.

L'invention concerne également un gilet gonflage de sécurité pour protéger un skieur muni d'au moins un ski contre un choc violent lors d'une chute, ledit gilet gonflage de sécurité comportant :
- une enveloppe gonflable agencée pour être portée par le skieur et apte à être gonflée lorsque que le skieur chute pour protéger les parties de son corps les plus exposées,
- un dispositif de déclenchement du déploiement de l'enveloppe gonflable comportant des moyens de génération rapide de gaz pour gonfler, en cas de besoin, ladite enveloppe gonflable,
- une carte électronique apte, en communiquant de façon bilatérale avec des dispositifs de détection, à analyser le mouvement du skieur, à mesurer sa vitesse linéaire et à la comparer à un seuil critique et à activer ledit dispositif de déclenchement lorsqu'elle reçoit un signal d'alerte, et
- un accumulateur d'énergie pour alimenter en énergie lesdits dispositif de déclenchement et carte électronique, ledit gilet gonflage de sécurité étant remarquable en ce que l'un des dispositifs de détection est le dispositif de détection de la perte d'un ski selon l'invention et en ce que, lorsque la carte reçoit un signal d'alerte dudit dispositif de détection de la perte d'un ski, elle compare la vitesse linéaire du ski au seuil critique et active, lorsque ladite vitesse linéaire atteint ou dépasse ledit seuil, le dispositif de déclenchement du déploiement de l'enveloppe gonflable dudit gilet.

La carte électronique est avantageusement appairée avec les deux détecteurs de proximité.

### Description sommaire des figures

D'autres avantages et caractéristiques ressortiront mieux de la description qui va suivre, d'un exemple particulier de réalisation, donné à titre d'exemple non limitatif, d'un dispositif de détection de la perte d'au moins un ski conforme à l'invention, en référence à la figure 1 unique qui est une vue partielle d'un côté d'un ski équipé d'une fixation emprisonnant une chaussure de ski, ledit ensemble ski - chaussure étant muni d'un dispositif de détection selon l'invention.

### Meilleure manière de réaliser l'invention technique

Sur la figure 1, on a représenté, d'une part, un ski 1 muni d'une fixation 2 formée d'une butée avant 21 et d'une talonnière 22, munie d'une partie supérieure 23 articulée, emprisonnant une chaussure 3 de sorte à la rendre solidaire dudit ski 1 et, d'autre part, un dispositif de détection 10 de perte du ski 1.

Ledit dispositif de détection 10 comporte un détecteur de proximité 11, avantageusement du type binaire, apte à détecter si la chaussure 3, et de préférence l'arrière de chaussure 3, est à proximité ou non du ski 1 et/ou de sa fixation 2 et à émettre un signal d'alerte lorsque la chaussure 3 n'est plus à proximité du ski 1 et/ou de sa fixation 2.

Dans la présente invention, on désigne par "à proximité" le fait que la chaussure 3 est à une distance inférieure ou égale à quelques dizaines de millimètres du ski 1 et/ou de sa fixation 2.

On comprend bien que le détecteur de proximité 11, selon l'invention, est du type sans liaison mécanique entre la chaussure 3 et le ski 1 et/ou sa fixation 2 car cela permet d'avoir un dispositif de détection 10 fiable, résistant, facile à réaliser et à mettre en oeuvre, puisqu'avec cette configuration, l'utilisateur ne sera plus obligé de réaliser une liaison mécanique particulièrement fastidieuse entre la chaussure 3 et le ski 1 et/ou sa fixation 2 pour que ledit dispositif de détection 10 fonctionne.

Selon un mode de réalisation préféré, le détecteur de proximité 11 est du type à effet Hall et comporte un aimant 12 fixé sur la talonnière 22 de la fixation du ski 2 et un capteur 13 fixé sur l'arrière de la chaussure 4 en vis-à-vis dudit aimant 12 et comporte les éléments constitutifs suivants non représentés sur la figure 1 : une carte électronique, un accumulateur d'énergie et des moyens de communication pour émettre le signal d'alerte.

On comprend bien que le détecteur de proximité 11 pourra être d'un tout autre type tel que, par exemple, capacitif, optique ou encore infrarouge sans sortir du cadre de la présente invention.

De manière avantageuse, les moyens de communication sont du type sans fil et aptes à émettre des signaux de radiocommunication.

L'aimant 12 est avantageusement fixée sur la partie supérieure 23 articulée de la talonnière 22. En effet, lors de la perte d'un ski 1, la talonnière 22 s'ouvre grâce au basculement de sa partie supérieure 23 vers l'arrière du ski 1, la chaussure 3 se désolidarise dudit ski 1, et l'aimant 12 se retrouve "naturellement" éloigné du capteur 13 fixé sur l'arrière de la chaussure 4 et ce même avant que la chaussure 3 ne soit plus en contact avec le dessus du ski 1. Cette configuration permet donc d'accroître la réactivité du détecteur de proximité 11 et donc la sécurité. A l'inverse, cette configuration permet en outre d'être sûr que, lorsque le détecteur de proximité 11 détecte que la chaussure 3 est à proximité du ski 1, cette dernière est bien emprisonnée entre la butée avant 21 et la talonnière 22 de la fixation 2 du ski 1. Enfin, avec cette configuration avantageuse, l'aimant 12 et le capteur 13 sont fixés les parties du ski 1, de sa fixation 2 et la chaussure 3 les moins exposées.

Il va de soi que l'aimant 12 et le capteur 13 pourront être fixés sur d'autre parties du ski 1, de sa fixation 2 et la chaussure 3 telles que, par exemple, la semelle de la chaussure 3 et le dessus du ski 1 entre la butée avant 21 et la talonnière 22 de la fixation 2, sans sortir du cadre de la présente invention.

Selon un mode de réalisation avantageux, le dispositif de détection 10 comporte un capteur de vitesse, non représenté sur la figure 1, associé audit détecteur de proximité 11 et apte à mesurer la vitesse linéaire du skieur et donc du ski 1 et à n'autoriser l'émission du signal d'alerte par le détecteur de proximité 11 que lorsque ladite vitesse linéaire atteint ou dépasse un seuil critique prédéterminé.

Pour des raisons de simplicité de conception, le capteur de vitesse est avantageusement déporté du détecteur de proximité 11, mais pourra, sans sortir du cadre de la présente invention, être intégré audit détecteur de proximité 11.

On comprend bien qu'il est important que l'émission d'un signal d'alerte soit conditionnée au fait que la vitesse linéaire du ski 1 atteigne ou dépasse un seuil prédéterminé afin d'éviter une émission intempestive dudit signal d'alerte, notamment lorsque le skieur déchausse ses skis à l'arrêt.

L'invention concerne également un gilet gonflable de sécurité associé audit dispositif de détection 10 de la perte d'un ski 1.

Ainsi, le gilet gonflage de sécurité selon l'invention comporte au moins :
- une enveloppe gonflable apte à être portée par le skieur et à être gonflée, de manière quasi-instantanée (de l'ordre de quelques millisecondes), lorsque que le skieur chute pour protéger les parties de son corps les plus exposées à un choc violent contre le sol,
- un dispositif de déclenchement du déploiement de l'enveloppe gonflable comportant des moyens de génération rapide de gaz pour gonfler, en cas de besoin, ladite enveloppe gonflable,
- une carte électronique apte, en communiquant de façon bilatérale avec des dispositifs de détection (dont le dispositif de détection 10 de la perte d'un ski 1 précédemment décrit), à analyser le mouvement du skieur, à mesurer sa vitesse linéaire et à la comparer à un seuil critique et à activer ledit dispositif de déclenchement lorsqu'elle reçoit un signal d'alerte, et
- un accumulateur d'énergie pour alimenter en énergie lesdits dispositif de déclenchement et carte électronique.

Par ailleurs, selon un mode de réalisation préféré, le dispositif de détection 10 de la perte d'un ski 1 communique via une transmission sans fil radio avec la carte électronique à haute fréquence, plus d'un millier de fois par seconde, et est donc capable, lors de la perte d'un ski 1, d'informer ladite carte électronique en moins de quatre millisecondes.

Ainsi, lorsque le dispositif de détection 10 de la perte d'un ski 1 détecte que la chaussure 3 n'est plus à proximité du ski 1 et/ou de sa fixation 2, il envoie un signal d'alerte à la carte électronique du gilet gonflage de sécurité qui compare la vitesse linéaire du ski 1 au seuil critique et active, le cas échéant, le dispositif de de déclenchement du déploiement de l'enveloppe gonflable dudit gilet.

Enfin, on comprend bien que la carte électronique est appairée avec les deux détecteurs de proximité 11 (un pour chaque ensemble chaussure - ski) grâce à une procédure d'appairage utilisant des moyens tels que, par exemple, un code alphanumérique, un QR code et un téléphone portable ou encore un ordinateur. Ainsi, lors du chaussage d'un ski, un signal sonore et lumineux informe le skieur de la bonne connexion du détecteur de proximité 11 avec la carte électronique, les deux ayant été préalablement appairés. De plus, si le skieur possède plusieurs paires de chaussures, il peut appairer plusieurs paires de capteurs. De même, s'il possède plusieurs paires de ski, il suffit de placer un aimant sur chaque fixation.

### Possibilité d'application industrielle

On comprend bien que le dispositif de détection 10 de la perte d'un ski 1 selon l'invention est de préférence utilisé sur une paire de skis parallèles. Toutefois, il est bien évident que le dispositif de détection 10 conforme à l'invention peut être adapté et utilisé sur des monoskis ou encore des surfs.

Enfin, il va de soi que les exemples de machine de découpe 1 et de dispositif de détection 10 de la perte d'un ski 1 conformes à l'invention qui viennent d'être décrits ne sont que des illustrations particulières, en aucun cas limitatives de l'invention.

## Revendications

1. Dispositif de détection (10) de la perte d'un ski (1), ledit ski (1) étant muni d'une fixation (2) emprisonnant une chaussure (3) de sorte à la rendre solidaire dudit ski (1), ledit dispositif de détection (10) comportant un détecteur de proximité (11) fixé sur le ski (1) ou la fixation (2) et la chaussure (3) et apte à détecter si la chaussure (3) est à proximité ou non du ski (1) et/ou de sa fixation (2) et à émettre un signal d'alerte lorsque la chaussure (3) n'est plus à proximité du ski (1) et/ou de sa fixation (2), ledit détecteur de proximité (11) étant sans liaison mécanique entre la chaussure (3) et le ski (1) et/ou sa fixation (2), ledit dispositif de détection (10) étant **caractérisé en ce qu'**il comporte un capteur de vitesse associé audit détecteur de proximité (11) et apte à mesurer la vitesse linéaire du skieur et donc du ski (1) et à n'autoriser l'émission du signal d'alerte par le détecteur de proximité (11) que lorsque ladite vitesse linéaire atteint ou dépasse un seuil critique prédéterminé.

2. Dispositif de détection (10) de déplacement selon la revendication 1 **caractérisé en ce que** le détecteur de proximité (11) est du type à effet Hall.

3. Dispositif de détection (10) de déplacement selon la revendication 2, **caractérisé en ce que** le détecteur de proximité (11) comporte un aimant (12) et un capteur (13) disposé en vis-à-vis dudit aimant (12) et comportant une carte électronique, un accumulateur d'énergie et des moyens de communication pour émettre le signal d'alerte.

4. Dispositif de détection (10) de déplacement selon la revendication 3, **caractérisé en ce que** lesdits aimant (12) et capteur (13) sont respectivement fixé sur la talonnière (22) de la fixation du ski (2) et sur l'arrière de la chaussure (3).

5. Dispositif de détection (10) de déplacement selon la revendication 4 **caractérisé en ce que** l'aimant (12) est avantageusement fixé sur la partie supérieure (23) articulée de la talonnière (22).

6. Dispositif de détection (10) de déplacement selon l'une quelconque des revendications 3 à 5, **caractérisé en ce que** les moyens de communication sont du type sans fil et aptes à émettre des signaux de radiocommunication.

7. Gilet gonflage de sécurité pour protéger un skieur muni d'au moins un ski (1) contre un choc violent lors d'une chute, ledit gilet gonflage de sécurité comportant :
- une enveloppe gonflable agencée pour être portée par le skieur et apte à être gonflée lorsque que le skieur chute pour protéger les parties de son corps les plus exposées,
- un dispositif de déclenchement du déploiement de l'enveloppe gonflable comportant des moyens de génération rapide de gaz pour gonfler, en cas de besoin, ladite enveloppe gonflable,
- une carte électronique apte, en communiquant de façon bilatérale avec des dispositifs de détection, à analyser le mouvement du skieur, à mesurer sa vitesse linéaire et à la comparer à un seuil critique et à activer ledit dispositif de déclenchement lorsqu'elle reçoit un signal d'alerte, et
- un accumulateur d'énergie pour alimenter en énergie lesdits dispositif de déclenchement et carte électronique, ledit gilet gonflage de sécurité étant **caractérisé en ce que** l'un des dispositifs de détection est le dispositif de détection (10) de la perte d'un ski (1) selon l'un des revendication précédentes 1 à 6 et **en ce que**, lorsque la carte reçoit un signal d'alerte dudit dispositif de détection (10) de la perte d'un ski (1), elle compare la vitesse linéaire du ski (1) au seuil critique et active, lorsque ladite vitesse linéaire atteint ou dépasse ledit seuil, le dispositif de déclenchement du déploiement de l'enveloppe gonflable dudit gilet.

8. Gilet gonflage de sécurité selon la revendication 7, **caractérisée en ce que** la carte électronique est appairée avec le détecteur de proximité (11) de chaque ensemble chaussure (3) - ski (1).

## Patentansprüche

1. Vorrichtung zur Erkennung (10) des Verlustes eines Skis (1), wobei der Ski (1) mit einer Bindung (2) ausgestattet ist, die einen Schuh (3) festsetzt, um ihn fest mit dem Schi (1) zu verbinden, wobei die Vorrichtung zur Erkennung (10) einen Näherungsschalter (11) beinhaltet, der auf dem Ski (1) oder der Bindung (2) und dem Schuh (3) befestigt ist, und imstande ist, zu erkennen, ob der Schuh (3) in der Nähe des Skis (1) und/oder dessen Bindung (2) ist oder nicht, und ein Warnsignal auszugeben, wenn der Schuh (3) nicht mehr in der Nähe des Skis (1) und/oder dessen Bindung (2) ist, wobei der Näherungsschalter (11) ohne mechanische Anbindung zwischen dem Schuh (3) und dem Ski (1) und/oder dessen Bindung (2) ist, wobei die Vorrichtung zur Erkennung (10) **dadurch gekennzeichnet ist, dass** sie einen Geschwindigkeitssensor beinhaltet, der dem Näherungsschalter (11) zugeordnet ist, und imstande ist, die lineare Geschwindigkeit des Skifahrers und somit des Skis (1) zu messen, und die Ausgabe des Warnsignals durch den Näherungsschalter (11) nur dann zuzulassen, wenn die lineare Geschwindigkeit einen vorbestimmten kritischen Schwellenwert erreicht oder übersteigt.

2. Vorrichtung zur Erkennung (10) einer Fahrt nach Anspruch 1, **dadurch gekennzeichnet, dass** der Näherungsschalter (11) in der Art mit Halleffekt ist.

3. Vorrichtung zur Erkennung (10) einer Fahrt nach Anspruch 2, **dadurch gekennzeichnet, dass** der Näherungsschalter (11) einen Magneten (12) und einen Sensor (13) beinhaltet, der gegenüber dem Magneten (12) angeordnet ist und eine Elektronikkarte, einen Energiespeicher und Kommunikationsmittel zum Ausgeben des Warnsignals beinhaltet.

4. Vorrichtung zur Erkennung (10) einer Fahrt nach Anspruch 3, **dadurch gekennzeichnet, dass** der Magnet (12) und Sensor (13) jeweils auf dem Fersenteil (22) der Skibindung (2) und an der Rückseite des Schuhs (3) befestigt sind.

5. Vorrichtung zur Erkennung (10) einer Fahrt nach Anspruch 4, **dadurch gekennzeichnet, dass** der Magnet (12) vorteilshalber auf dem artikulierten Oberteil (23) des Fersenteils (22) befestigt ist.

6. Vorrichtung zur Erkennung (10) einer Fahrt nach einem der Ansprüche 3 bis 5, **dadurch gekennzeichnet, dass** die Kommunikationsmittel in der Art drahtlos sind und imstande sind, Funkkommunikationssignale auszugeben.

7. Aufblasbare Sicherheitsweste zum Schützen eines Skifahrers, der mit mindestens einem Ski (1) ausgerüstet ist, gegen einen heftigen Stoß bei einem Sturz, wobei die aufblasbare Sicherheitsweste Folgendes beinhaltet:
- eine aufblasbare Hülle, die ausgeführt ist, um durch den Skifahrer getragen zu werden, und imstande ist, aufgeblasen zu werden, wenn der Skifahrer stürzt, um die am stärksten ausgesetzten Teile seines Körpers zu schützen,
- eine Auslösevorrichtung zur Entfaltung der aufblasbaren Hülle, Mittel zur raschen Erzeugung von Gas zum Aufblasen der aufblasbaren Hülle im Bedarfsfall beinhaltend,
- eine Elektronikkarte, die imstande ist, durch bilaterale Kommunikation mit den Vorrichtungen zum Erkennen die Bewegung des Skifahrers zu analysieren, seine lineare Geschwindigkeit zu messen und sie mit einem kritischen Schwellenwert zu vergleichen und die Auslösevorrichtung zu aktivieren, wenn sie ein Warnsignal empfängt, und
- einen Energiespeicher zur Versorgung mit Energie der Auslösevorrichtung und Elektronikkarte, wobei die aufblasbare Sicherheitsweste **dadurch gekennzeichnet ist, dass** eine der Vorrichtungen zur Erkennung die Vorrichtung zur Erkennung (10) des Verlustes eines Skis (1) nach einem der vorstehenden Ansprüche 1 bis 6 ist, und dadurch, dass, wenn die Karte ein Warnsignal von der Vorrichtung zur Erkennung (10) des Verlustes eines Skis (1) empfängt, sie die lineare Geschwindigkeit des Skis (1) mit dem kritischen Schwellenwert vergleicht, und, wenn die lineare Geschwindigkeit den Schwellenwert erreicht oder übersteigt, die Auslösevorrichtung zur Entfaltung der aufblasbaren Hülle der Weste aktiviert.

8. Aufblasbare Sicherheitsweste nach Anspruch 7, **dadurch gekennzeichnet, dass** die Elektronikkarte mit dem Näherungsschalter (11) jeder Einheit Schuh (3) - Ski (1) gepaart wird.

## Claims

1. Device (10) for detecting the loss of a ski (1), said ski (1) being provided with a binding (2) trapping a boot (3) so as to secure it to said ski (1), said detection device (10) comprising a proximity detector (11) fixed to the ski (1) or the binding (2) and the boot (3) and able to detect whether or not the boot (3) is close to the ski (1) and/or to its binding (2) and to emit an alert signal when the boot (3) is no longer close to the ski (1) and/or to its binding (2), said proximity detector (11) being without any mechanical connection between the boot (3) and the ski (1) and/or its binding (2), said detection device being **characterised in that** it comprises a speed sensor associated with said proximity detector (11) and able to measure the linear speed of the skier and therefore of the ski (1) and to enable the emission of the alert signal by the proximity detector (11) only when said linear speed reaches or exceeds a predetermined critical threshold.

2. Movement-detection device (10) according to claim 1, **characterised in that** the proximity detector (11) is of the Hall effect type.

3. Movement-detection device (10) according to claim 2, **characterised in that** the proximity detector (11) comprises a magnet (12) and a sensor (13) disposed facing said magnet (12) and comprising an electronic card, an energy accumulator and communication means for emitting the alert signal.

4. Movement-detection device (10) according to claim 3, **characterised in that** said magnet (12) and sensor (13) are respectively fixed to the heelpiece (22) of the ski binding (2) and to the back of the boot (3).

5. Movement-detection device (10) according to claim 4, **characterised in that** the magnet (12) is advantageously fixed to the hinged top part (23) of the heelpiece (22).

6. Movement-detection device (10) according to any of claims 3 to 5, **characterised in that** the communication means are of the wireless type and suitable for emitting radio-communication signals.

7. Inflatable safety vest for protecting a skier provided with at least one ski (1) against a violent impact in a fall, said inflatable safety tunic comprising:
- an inflatable jacket arranged to be worn by the skier and able to be inflated when the skier falls in order to protect the most exposed parts of his body,
- a device for triggering the deployment of the inflatable jacket comprising means for the rapid generation of gas in order, if needed, to inflate said inflatable jacket,
- an electronic card able, by communicating bilaterally with detection devices, to analyse the movement of the skier, to measure his linear speed and to compare it with a critical threshold and to activate said triggering device when it receives an alert signal, and
- an energy accumulator for supplying energy to said triggering device and electronic card, said inflatable safety tunic being **characterised in that** one of the detection devices is the device (10) for detecting the loss of a ski (1) according to any of the preceding claims 1 to 6 and **in that**, when the card receives an alert signal from said device (10) for detecting the loss of a ski (1), it compares the linear speed of the ski (1) with the critical threshold and, when said linear speed reaches or exceeds said threshold, activates the device triggering the deployment of the inflatable jacket of said tunic.

8. Inflatable safety vest according to claim 7, **characterised in that** the electronic card is paired with the proximity detector (11) of each boot (3)/ski (1) assembly.
